# EUROPÄISCHE PATENTSCHRIFT

(11) **EP 4 032 833 B1**
(45) Veröffentlichungstag und Bekanntmachung des Hinweises auf die Patenterteilung: **27.05.2026**
(21) Anmeldenummer: 22152405.1
(22) Anmeldetag: 20.01.2022
(51) Int. Cl.: B65F 1/12, B65F 1/14

(54) **SICHERHEITSVORRICHTUNG FÜR EINE MULDENGRUBE EINES UNTERFLUR-ABFALLCONTAINERS**
SAFETY DEVICE FOR A DUMP PIT OF AN UNDERFLOOR WASTE CONTAINER
DISPOSITIF DE SÉCURITÉ POUR UNE FOSSE À DÉCHETS D'UN CONTENEUR À DÉCHETS ENTERRÉ

(30) Priorität: 20.01.2021 CH 492021
(43) Veröffentlichungstag der Anmeldung: 27.07.2022
(73) Patentinhaber: Villiger Entsorgungssysteme AG, 5647 Oberrüti (CH)
(72) Erfinder: Villiger, Paul, 5647 Oberrüti (CH)
(74) Vertreter: Prins Intellectual Property AG

(56) Entgegenhaltungen:
- EP-A1- 2 502 856
- EP-B1- 0 737 782
- EP-B1- 2 336 053
- FR-B1- 2 809 474
- IT-A1- VI20 090 137
- SULO: "ICEBERG OPTIMA - Memoire technique produit", 1 September 2008 (2008-09-01), XP055926810, Retrieved from the Internet <URL:https://docplayer.fr/19766210-01-09-2008-memoire-technique-produit-1-34.html> [retrieved on 20220531]
- VILLIGER: "Villiger Unterflursysteme Produktkatalog", 1 February 2022 (2022-02-01), pages 1 - 120, XP055926909, Retrieved from the Internet <URL:https://indd.adobe.com/view/fc382e2a-0115-4aa0-b914-9c215e1c2c8f> [retrieved on 20220601]

## Beschreibung

### TECHNISCHES GEBIET

Die Erfindung betrifft eine Sicherheitsvorrichtung für eine Muldengrube eines Unterflur-Abfallcontainers nach dem Oberbegriff des Patentanspruchs 1.

### STAND DER TECHNIK

Unnerflur-Abfallcontainer mit einer Einwurfsäule sind seit längerem bekannt und werden von Villiger Entsorgungssysteme AG in Oberrüti, Schweiz seit Jahrzehnten vertrieben. Um die Sicherheit bei der Entleerung eines Unterflur-Abfallcontainers zu gewährleisten, vertreibt die Firma seit über 15 Jahren eine Sicherheitsplattform, welche mit Gegengewichten aus Beton beim Anheben des Unterflur-Abfallcontainers nach oben bewegt wird. In Figur 1 ist ein solcher bekannter Unterflur-Abfallcontainer 1 mit einer Einwurfsäule 2 dargestellt, welcher aus einer Muldengrube 3 angehoben wird (siehe Pfeil A). Zur Sicherung der Muldengrube 3 ist eine Sicherheitsvorrichtung 4 mit einem Rahmen 5 aus vertikalen Trägern 6 aus Stahl und unteren und oberen Verstrebungen 7 und 8 vorgesehen. In den Trägern 6 sind Längsnuten eingelassen, in welchen seitlich jeweils eine Betonplatte 9 geführt ist. Wie ersichtlich sind jeweils vier Betonplatten 9 vorgesehen. Mittels Umlenkrohlen und Stahlseilen wird eine Plattform 10 beim Anheben des Unterflur-Abfallcontainers 1 automatisch durch die Betonplatten 9 als Gegengewicht nach oben bewegt (siehe Pfeile B in Figur 1). Wenn der Unterflur-Abfallcontainer 1 vollständig aus der Muldengrube 3 angehoben worden ist, befindet sich die Plattform 10 fast ebenerdig mit dem Boden (vgl. Pfeile C in Figur 2), so dass eine Person nicht in die Muldengrube 3 hineinfallen kann. Diese bekannte Sicherheitvorrichtung 4 ist für ein maximal zulässiges Gewicht von 150 kg ausgebildet. Wenn sich somit mehrere Personen auf der angehobenen Plattform 10 befinden, kann diese sich unverhofft wieder nach unten bewegen, so dass Unfälle dennoch nicht ausgeschlossen sind. Mit einem höheren Gewicht der Betonplatten 9 könnte eine höhere Sicherheit erhalten werden, was stärkere Stahlseile und stärkere Träger 6 bedingt.

FR 2 809 474 B1 offenbart eine Sicherheitsvorrichtung für eine Muldengrube eines Unterflur-Abfallcontainers.

### AUFGABE DER ERFINDUNG

Der vorliegenden Erfindung liegt nun die Aufgabe zugrunde, eine Sicherheitsvorrichtung für eine Muldengrube eines Unterflur-Abfallcontainers derart zu verbessern, dass eine wesentlich höhere Sicherheit gegen Unfälle gewährleistet werden kann.

Diese Aufgabe wird durch eine Sicherheitsvorichtung für eine Muldengrube eines Unnerflur-Abfallcontainers mit den Merkmalen des Patentanspruchs 1 gelöst.

Die Erfindung hat den Vorteil, dass der eine sichere Auslösung der Verriegelung beim Anheben eines Unterflur-Abfallcontainers gewährleistet ist.

### BESCHREIBUNG DER ERFINDUNG

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 3: eine Sicherheitsvorrichtung für Unterflur-Abfallcontainer in perspektivischer Ansicht,
- Fig. 4: einen oberen Ausschnitt der Sicherheitsvorrichtung der Figur 3,
- Fig. 5: eine Darstellung der Sicherheitsvorrichtung mit abgesenkter Plattform ohen Unterflur-Abfallcontainer
- Fig. 6: einen unteren Ausschnitt gemäss der Sicherheitsvorrichtung der Figur 5,
- Fig. 7: eine erfindungsgemässe Verriegelung für die Plattform im Querschnit im verriegelten Zustand, und
- Fig. 8: die erfindungsgemässe Verriegelung im Querschnitt im entriegelten Zustand.

In den Figuren sind für dieselben Elemente jeweils dieselben Bezugszeichen verwendet worden und erstmalige Erklärungen betreffen alle Figuren, wenn nicht ausdrücklich anders erwähnt.

In den Figuren 3 bis 6 ist die Sicherheitsvorrichtung 4 wie in den Figuren 1 und 2 dargestellt, wobei die Plattform 10 zwei Verriegelungen 15 aufweist, welchen in Detail in den Figuren 7 und 8 gezeigt sind. Diese Verriegelungen 15 sind im Bereich der Mitte und auf gegenüberliegenden Seiten der Plattform 10 angeordnet, damit ein darauf abgestellter Unterflur-Abfallcontainer mit die Verriegelungen sicher lösen kann. In der Praxis hat sich nämlich herausgestellt, dass vier solche Verriegelungen an den Ecken der Plattform 10 zu gröberen Problemen bei der Auslösung geführt haben.

Wie in den Figuren 3 und 4 ersichtlich, ist unterhalb der oberen Verstrebung 8 eine Öse 12 vorgesehen, in welcher ein Verriegelungsstift 15 der Verriegelung 14 im verriegelten Zustand hineinragt.

In Figur 7 ist die Verriegellung 14 mit einem Kniehebelmechanismus 16 gezeigt, der eine Zugstange 17, ein Verbindungsstück 18 und einen Hebelarm 19 aufweist. Der Hebelarm 19 ist um einen an der Plattform 10 befestigten Stift 20 drehbar montiert. In der Zugstange 17 ist ein Langloch 21 vorgesehen, so dass die Hin- und Herbewegung der Zugstange 17 durch den Stift 20 begrenzt ist. Das Verbindungsstück 18 ist an seinen Enden mit je einem Stift 22 bzw. 23 zwischen der Zugstange 17 und dem Hebelarm 19 drehbar befestigt. Eine Druckfeder 24 ist zwischen dem Verriegelungsstift 15 und der Zugstange 17 vorgesehen, so dass der Hebelarm 19 im verriegelten Zustand nach oben vorsteht.

In Figur 8 ist der Hebelarm 19 von einem nicht-dargestellten Unterflur-Abfallcontainer 1 nach unten gedrückt, so dass die Zugstange 17 mittels des Verbindungsstücks 18 nach rechts gezogen und somit der Verriegelungsstift 14 zurückgezogen wird, und die Plattform 10 nach unten gedrückt werden kann (vgl. Figur 1).

## Patentansprüche

1. Sicherheitsvorrichtung (3) für eine Muldengrube eines Unterflur-Abfallcontainers, welche einen Rahmen (4) mit Trägern (5) aufweist, an welchem eine Plattform (10) auf- und abbewegbar geführt ist, wobei die Plattform (10) mittels Stahlseilen und Umlenkrollen an Betonplatten (9) als Gegengewicht aufgehängt sind, **dadurch gekennzeichnet, dass** beidseitig im Bereich der Mitte der Plattform (10) auf gegenüberliegenden Seiten je eine Verriegelung (14) mit einem Kniehebelmechanismus (16) vorgesehen ist.

2. Sicherheitsvorrichtung (3) nach Anspruch 1, **dadurch gekennzeichnet, dass** die Verriegelung (14) einen Verriegelungsstift (15) aufweist, welcher mit einer Öse (12) am Rahmen (4) zusammenwirkt.

3. Sicherheitsvorrichtung (3) nach Anspruch 2, **dadurch gekennzeichnet, dass** der Kniehebelmechanismus (16) eine Zugstange (17), ein Verbindungsstück (18) und einen Hebelarm (19) aufweist, wobei zwischen dem Verriegelungsstift (15) und der Zugstange (17) eine Druckfeder (24) vorgesehen ist, so dass der Hebelarm (19) im verriegelten Zustand über die Plattform (10) vorsteht, dass der Hebelarm (19) um einen an der Plattform (10) befestigten Stift (20) drehbar montiert ist, dass in der Zugstange (17) ist ein Langloch (21) vorgesehen ist, so dass die Hin- und Herbewegung der Zugstange (17) durch den Stift (20) begrenzt ist, und dass das Verbindungsstück (18) an seinen Enden mit je einem Stift (22, 23) zwischen der Zugstange (17) und dem Hebelarm (19) drehbar befestigt ist.

## Claims

1. Safety device (3) for a pit of an underground waste container, comprising a frame (4) with supports (5), on which a platform (10) is guided so as to be movable up and down, wherein the platform (10) is suspended by means of steel cables and deflection pulleys on concrete slabs (9) as a counterweight, **characterized in that** on both sides in the region of the center of the platform (10), on opposite sides, in each case one locking device (14) with a toggle lever mechanism (16) is provided.

2. Safety device (3) according to claim 1, **characterized in that** the locking device (14) comprises a locking pin (15), which cooperates with an eyelet (12) on the frame (4).

3. Safety device (3) according to claim 2, **characterized in that** the toggle lever mechanism (16) comprises a pull rod (17), a connecting piece (18), and a lever arm (19), wherein a compression spring (24) is provided between the locking pin (15) and the pull rod (17), such that the lever arm (19) protrudes over the platform (10) in the locked state, that the lever arm (19) is rotatably mounted about a pin (20) fastened to the platform (10), that an elongated hole (21) is provided in the pull rod (17), such that the back-and-forth movement of the pull rod (17) is limited by the pin (20), and that the connecting piece (18) is rotatably fastened at its ends by means of one pin (22, 23) each between the pull rod (17) and the lever arm (19).

## Revendications

1. Dispositif de sécurité (3) pour une fosse d'un conteneur à déchets enterré, comprenant un cadre (4) avec des supports (5), sur lequel une plateforme (10) est guidée de manière à pouvoir se déplacer vers le haut et vers le bas, la plateforme (10) étant suspendue au moyen de câbles en acier et de poulies de renvoi à des dalles en béton (9) servant de contrepoids, **caractérisé en ce que**, des deux côtés dans la zone centrale de la plateforme (10), sur des côtés opposés, est prévu dans chaque cas un dispositif de verrouillage (14) avec un mécanisme à levier à genouillère (16).

2. Dispositif de sécurité (3) selon la revendication 1, **caractérisé en ce que** le dispositif de verrouillage (14) comprend un goujon de verrouillage (15), lequel coopère avec un œillet (12) sur le cadre (4).

3. Dispositif de sécurité (3) selon la revendication 2, **caractérisé en ce que** le mécanisme à levier à genouillère (16) comprend une tige de traction (17), une pièce de liaison (18) et un bras de levier (19), une ressort de compression (24) étant prévu entre le goujon de verrouillage (15) et la tige de traction (17), de sorte que le bras de levier (19) dépasse au-dessus de la plateforme (10) à l'état verrouillé, que le bras de levier (19) est monté pivotant autour d'un axe (20) fixé à la plateforme (10), qu'une lumière oblongue (21) est prévue dans la tige de traction (17), de sorte que le mouvement de va-et-vient de la tige de traction (17) est limité par l'axe (20), et que la pièce de liaison (18) est fixée de manière pivotante à ses extrémités au moyen d'un axe (22, 23) respectivement entre la tige de traction (17) et le bras de levier (19).
